# EUROPÄISCHE PATENTSCHRIFT

(11) **EP 3 752 721 B1**
(45) Veröffentlichungstag und Bekanntmachung des Hinweises auf die Patenterteilung: **30.03.2022**
(21) Anmeldenummer: 19700042.5
(22) Anmeldetag: 03.01.2019
(51) Int. Cl.: F01N 3/28, F01N 13/00, B01F 5/00

(54) **ABGASNACHBEHANDLUNGSEINRICHTUNG ZUM EINDOSIEREN EINES FLÜSSIGEN ABGASNACHBEHANDLUNGSMITTELS**
EXHAUST AFTERTREATMENT DEVICE FOR DOSING A LIQUID EXHAUST AFTERTREATMENT AGENT
DISPOSITIF DE RETRAITEMENT DE GAZ D'ÉCHAPPEMENT PERMETTANT L'INTRODUCTION DOSÉE D'UN AGENT DE RETRAITEMENT DE GAZ D'ÉCHAPPEMENT

(30) Priorität: 15.02.2018 DE 102018202298
(43) Veröffentlichungstag der Anmeldung: 23.12.2020
(73) Patentinhaber: Robert Bosch GmbH, 70442 Stuttgart (DE)
(72) Erfinder: KHANI, Kamran, 76646 Bruchsal (DE)
(86) Internationale Anmeldenummer: PCT/EP2019/050067
(87) Internationale Veröffentlichungsnummer: WO 2019/158269

(56) Entgegenhaltungen:
- EP-A1- 3 067 529
- WO-A1-2015/197145
- DE-T5-112015 001 958

## Beschreibung

Die Erfindung betrifft eine Abgasnachbehandlungseinrichtung zum Eindosieren eines flüssigen Abgasnachbehandlungsmittels in einen Abgasstrom einer Brennkraftmaschine, mit einer Mischkammer, in welcher das Abgasnachbehandlungsmittel mit dem Abgasstrom vermischt wird, wobei die Mischkammer ein kreiszylinderförmiges Mischrohr aufweist, das einen trichterförmigen, sich zu einem freien Ende hin den Umfang vergrößernden Endabschnitt aufweist, mit einem sich in Richtung des Mischrohrs zumindest abschnittsweise kegelförmig öffnenden Trichterelement, das mehrere Durchströmungsöffnungen in seiner Mantelwand aufweist, und mit einem Einspritzventil, das an dem von dem Mischrohr abgewandten Ende des Trichterelements angeordnet ist, um das Abgasnachbehandlungsmittel in das Trichterelement hineinzuspritzen.

Weiterhin betrifft die Erfindung ein Abgasnachbehandlungssystem mit der oben genannten Abgasnachbehandlungseinrichtung.

### Stand der Technik

Abgasnachbehandlungseinrichtungen der eingangs genannten Art sind aus dem Stand der Technik bekannt. Um den strenger werdenden Gesetzgebungen in Bezug auf zulässige Ausstoßmengen von Schadstoffen im Abgas von Brennkraftmaschinen von Kraftfahrzeugen gerecht zu werden, ist es bekannt, Abgasnachbehandlungseinrichtungen einzusetzen, die durch Verwendung eines zusätzlichen Abgasnachbehandlungsmittels eine Schadstoffreduktion gewährleisten. So ist es beispielsweise bekannt, durch das sogenannte SCR-Verfahren (SCR = Selektive Katalytische Reduktion) ein Abgas zunächst mit einem Abgasnachbehandlungsmittel zu vermischen, und dann einem SCR-Katalysator zuzuführen, in welchem das Abgas zusammen mit dem Abgasnachbehandlungsmittel reagiert und Schadstoffemissionen gesenkt werden. Als Abgasnachbehandlungsmittel eignet sich eine wässrige Harnstofflösung, die mittels geeigneter Dosiersysteme, insbesondere Einspritzventile, in das Abgas beziehungsweise das Abgasrohr eingespritzt wird. Aus der wässrigen Harnstofflösung, welche während des Betriebs der Brennkraftmaschine dem Abgas zugeführt wird, wird mittels Thermolyse und Hydrolyse das Reduktionsmittel Ammoniak gewonnen. Bei der Aufbereitung der Harnstofflösung in dem Abgas besteht die Schwierigkeit, dass neben der gewünschten chemischen Reaktion der Thermolyse, bei welcher der Ammoniak freigesetzt wird, auch kristalline Nebenprodukte entstehen können.

Aus der Offenlegungsschrift WO 2015/197145 A1 ist beispielsweise eine Abgasnachbehandlungseinrichtung der eingangs genannten Art bekannt. Um das Vermischen von Abgasnachbehandlungsmittel und Abgas zu verbessern, wird das Abgas radial in eine Mischkammer eingebracht, sodass ein Drall entsteht, noch bevor Abgas und Abgasnachbehandlungsmittel miteinander vermischt werden. Hierdurch wird die Gemischaufbereitung verbessert. Durch ein trichterförmiges Element wird dabei gewährleistet, dass sich das eingespritze Abgasnachbehandlungsmittel zunächst über eine vorbestimmte Länge im Wesentlichen ungestört durch den Abgasstrom aufweiten kann, bevor es mit dem Abgasstrom vermischt wird. Dabei kann das Abgas unabhängig von dem Abgasnachbehandlungsmittel in das Mischrohr einströmen.

Weitere Abgasnachbehandlungseinrichtungen sind beispielsweise aus EP 2 956 233 A1, DE 10 2010 032 576 A1, DE 10 2014 211 260 A1, EP 2 884 069 A1, DE 11 2015 001 958 T5 oder EP 2 171 229 B1 bereits bekannt. Aus der Offenlegungsschrift EP 3 067 529 A1 ist bereits eine gattungsgemäße Abgasnachbehandlungseinrichtung bekannt.

### Offenbarung der Erfindung

Die erfindungsgemäße Abgasnachbehandlungseinrichtung mit den Merkmalen des Anspruchs 1 hat den Vorteil, dass trotz eines geringen Bauraumvolumens eine optimale Vermischung von Abgas und Abgasnachbehandlungsmittel erfolgt, und kristalline Nebenprodukte im Betrieb vermieden werden. Erfindungsgemäß wird dies dadurch erreicht, dass das Trichterelement zumindest im Wesentlichen innerhalb des Endabschnitts koaxial zu dem Endabschnitt liegt, und dass zumindest einigen der Durchströmungsöffnungen jeweils ein sich von der Mantelwand insbesondere nach außen erhebendes Strömungsleitelement zum Erzeugen einer Drallströmung in dem Mischrohr zugeordnet ist. Das Trichterelement liegt dabei im Wesentlichen frei in der Mischkammer, endet jedoch in einem trichterförmig aufgeweiteten Endabschnitt des in die Mischkammer ebenfalls hineinragenden Mischrohrs. Dadurch, dass das Trichterelement zumindest im Wesentlichen innerhalb des Endabschnitts liegt, wird erreicht, dass eine Beaufschlagung des Trichterelements mit dem in das Mischrohr einströmende Abgas sichergestellt ist. Das Abgas strömt dabei zumindest teilweise durch die Durchströmungsöffnungen durch die Mantelwand des Trichterelements hindurch, um bereits innerhalb des Trichterelements mit dem Abgasnachbehandlungsmittel vermischt zu werden. Die den jeweiligen Durchströmungsöffnungen zugeordneten Strömungsleitelemente sorgen dabei dafür, dass das einströmende beziehungsweise durch die Mantel strömende Abgas in eine Drallbewegung gelenkt wird, welche zusätzlich das Vermischen des Abgasnachbehandlungsmittels mit dem Abgas verbessert. Dadurch, dass die Drallströmung durch das Trichterelement erzielt wird, erfolgt die Drallströmung unabhängig davon, wie das Abgas der Abgasnachbehandlungseinrichtung zugeführt wird. Die Mischkammer liegt dabei also vollständig in dem Mischrohr. Dadurch ist es möglich, die Abgasnachbehandlungseinrichtung wesentlich platzsparender zu gestalten als es bisher möglich war und gleichzeitig die zuvor genannten Nachteile zu vermeiden.

Erfindungsgemäß ist vorgesehen, dass die Durchströmungsöffnungen in einem einspritzventilnahen Bereich Strömungsleitelement-frei sind. Das bedeutet, dass die Durchströmungsöffnung im einspritzventilnahen Bereich einfache Öffnungen darstellen, die keine Drallwirkung auf das Abgas und/oder das Abgasnachbehandlungsmittel ausüben. Vielmehr erlauben die einfachen Durchgangsöffnungen, dass das

Abgas ohne gravierende Rezirkulationsgebiete in das Trichterelement einströmen kann.

Bevorzugt sind allen Durchströmungsöffnungen mit Ausnahme der Durchströmungsöffnungen im einspritzventilnahen Bereich jeweils ein Strömungsleitelement zugeordnet. Im einspritzventilfernen Bereich sind somit die Strömungsleitelemente vorhanden, um die Drallströmung durch das durch die

Mantelwand des Trichterelements strömenden Abgas zu erzeugen. Durch die späte Drallerzeugung wird außerdem erreicht, dass sich das Abgasnachbehandlungsmittel-Spray zunächst mehr oder weniger ungestört aufweiten und zerstäuben kann, bevor es mit dem Abgas vermischt wird, wodurch eine optimierte Vermischung erreicht ist. Dadurch, dass alle einspritzventilfernen Durchströmungsöffnungen mit Strömungsleitelementen versehen sind, ist eine Drallerzeugung mit hohem Wirkungsgrad gewährleistet.

Gemäß einer bevorzugten Weiterbildung der Erfindung ist das Trichterelement an einem becherförmigen Strömungselement angeordnet, wobei das Strömungselement in einem Abgaszuführkanal liegt, in welchen das freie Ende des Mischrohrs mündet. Das Trichterelement ist somit durch ein separates Strömungselement gehalten, wobei das Strömungselement in einem Abgaszuführkanal liegt, und insbesondere an diesem befestigt ist. Durch das becherförmige Element wird der Luftstrom aus dem Zuführkanal in Richtung des Mischrohrs gelenkt. Durch die becherförmige Ausbildung ist die Anordnung des Einspritzventils besonders nahe zu der Spitze des Trichterelements in einfacher Art und Weise gewährleistet. Insbesondere fluchten die Mittelachsen des becherförmigen Strömungselements und des Mischrohrs miteinander, um eine vorteilhafte Strömungswirkung zu erzielen.

Weiterhin ist bevorzugt vorgesehen, dass das Strömungselement eine sich in Richtung des Mischrohrs verjüngende und geschlossen ausgebildete Kegelwand aufweist. Durch die kegelförmige Ausbildung des becherförmigen Strömungselements wird die Abgasführung von dem Abgaszuführkanal in das Mischrohr optimiert, indem insbesondere Turbulenzen beim Übergang von dem Zuführkanal in das Mischrohr vermieden werden. Darüber hinaus wird durch das Strömungselement ein Ringspalt zu dem Mischrohr beziehungsweise dessen Mündungsöffnung definiert, durch welchen das in das Mischrohr einströmende Abgas verdichtet und/oder beschleunigt wird, wodurch die Vermischung mit dem Abgasnachbehandlungsmittel weiter verbessert wird.

Gemäß einer bevorzugten Ausführungsform der Erfindung ragt das Strömungselement bereichsweise in den Endabschnitt des Mischrohrs hinein. Hierdurch ist die Bildung des Ringspalts und eine definierte Führung des Abgasstroms in das Mischrohr gewährleistet. Darüber hinaus entsteht dabei eine kompakte Ausführungsform der Abgasnachbehandlungseinrichtung.

Weiterhin ist das Einspritzventil bevorzugt an dem Strömungselement und/oder an dem Trichterelement derart befestigt oder angeordnet, dass eine Mittelachse des kegelförmig ausgespritzten Abgasnachbehandlungsmittels und eine durch die Strömungsleitelemente erzeugte Drallachse zumindest im Wesentlichen miteinander fluchten. Dadurch wird das Abgasnachbehandlungsmittel besonders nahe am Auge der Drallströmung in das Abgas eingespritzt, wodurch sich eine vorteilhafte Vermischung ergibt.

Weiterhin ist bevorzugt vorgesehen, dass die Strömungsleitelemente derart ausgebildet oder ausgerichtet sind, dass zumindest ein Teil des eingespritzten Abgasnachbehandlungsmittels auf eine Innenwand des Mischrohrs trifft. Hierdurch wird erreicht, dass das Abgasnachbehandlungsmittel gleichmäßig auf der Innenseite der Mischrohrwand verteilt wird und dort im weiteren Betrieb der Brennkraftmaschine zumindest größtenteils verdampft. Durch die Drallströmung erhöht sich der thermische Energieeintrag in die Wand, welcher zur Verdampfung des Abgasnachbehandlungsmittels genutzt wird. Die Drallströmung verhindert, dass größere Mengen des Abgasnachbehandlungsmittels das Mischrohr ohne Kontakt zu der Innenwand passieren.

Gemäß einer bevorzugten Weiterbildung liegt das Trichterelement radial an dem Mischrohr an. An seinem freien Ende, an welchem das Trichterelement seinen größten Außenumfang aufweist, liegt das Trichterelement somit radial an der Innenwand des Mischrohrs an, wodurch erreicht wird, dass das gesamte Abgas durch Durchströmungsöffnungen des Trichterelements hindurchströmen muss, um in das Mischrohr zu gelangen. Dadurch wird die Drallströmung besonders sicher eingestellt und die vorteilhafte Vermischung gewährleistet.

Gemäß einer alternativen Ausführungsform der Erfindung ist bevorzugt vorgesehen, dass radial zwischen dem Trichterelement und dem Mischrohr ein insbesondere ringförmiger Bypass-Spalt für das Abgas vorhanden ist. In diesem Fall verbleibt also ein radialer Abstand zwischen dem Trichterelement und dem Mischrohr beziehungsweise dessen Innenwand. Damit verbleibt der Abstand auch an dem größten Außenumfang des Trichterelements. Durch den Bypass-Spalt kann das Abgas ohne in die Drallströmung überführt zu werden, an dem Trichterelement vorbei in das Mischrohr gelangen. Hier ist beispielsweise ein Vorteil, dass der Staudruck der Abgasnachbehandlungseinrichtung auf das Abgas reduziert wird. Der Bypass-Kanal kann sich ringförmig oder auch ringsegmentförmig über den Umfang des Trichterelements erstrecken. Somit verbleibt die Möglichkeit, dass das Trichterelement durch ein oder mehrere an seinem Außenumfang angeordnete Stege oder Abstandshalter in dem Mischrohr, die an der Innenwand des Mischrohrs anliegen, radial positioniert ist.

Vorteilhafterweise öffnet sich das Trichterelement entlang seiner gesamten Längserstreckung trichterförmig. Damit ist das Trichterelement insgesamt trichterförmig ausgebildet, sodass es optimal an die Form des Abgasnachbehandlungsmittelsprays des Einspritzventils anpassbar ist.

Alternativ ist das Trichterelement nur in einem Endbereich trichterförmig ausgebildet und in einem insbesondere einspritzventilnahen Bereich zylinderförmig, wobei nur in diesem Bereich bevorzugt die Durchströmungsöffnungen ausgebildet sind. Auch in diesem Fall ist den oder zumindest den meisten Durchströmungsöffnungen bevorzugt jeweils ein Strömungsleitelement, wie zuvor beschrieben, zugeordnet, um die Hydraulikströmung zu erzeugen. Durch den trichterförmigen Endbereich wird einerseits erreicht, dass sich das Abgasnachbehandlungsmittelspray bis zum Ende des Trichterabschnitts aufweiten kann, und dass andererseits eine vorteilhafte Vermischung auch stromabwärts des Trichterelements in dem Mischrohr erfolgt.

Weiterhin ist bevorzugt vorgesehen, dass sich der Abgaszuführkanal quer, insbesondere senkrecht zu der Mittelachse des Mischrohrs erstreckt. Damit erfolgt eine Umlenkung des Abgases in das Mischrohr, die beispielsweise 90° beträgt. Hierdurch ist eine kompakte Ausbildung gewährleistet, wobei aufgrund der vorteilhaften Ausbildung der Abgasnachbehandlungseinrichtung die Umlenkung keine nachteilige Wirkung auf das Strömungsverhalten hat. Insbesondere bewirkt der Abgaszuführkanal eine Abgasumlenkung des Abgases in das Mischrohr von 180° oder weniger. Dadurch sind besonders kompakte Bauformen der Abgasnachbehandlungseinrichtung erreichbar.

Vorzugsweise weisen die Strömungsleitelemente einen geraden Quer- und/oder Längsschnitt auf, oder haben alternativ eine Krümmung im Querschnitt und/oder Längsschnitt, durch welche die bevorzugte Drallströmung erzielt wird.

Das erfindungsgemäße Abgasnachbehandlungssystem mit den Merkmalen des Anspruchs 14 zeichnet sich durch die erfindungsgemäße Abgasnachbehandlungseinrichtung aus. Es ergeben sich dabei die bereits genannten Vorteile.

Weitere Vorteile und bevorzugte Merkmale und Merkmalskombinationen ergeben sich aus dem zuvor Beschriebenen sowie aus den Ansprüchen.

Im Folgenden soll die Erfindung anhand der Zeichnung näher erläutert werden.

Dazu zeigen
- Figur 1: ein Abgasnachbehandlungssystem in einer vereinfachten Längsschnittdarstellung,
- Figur 2: eine Abgasnachbehandlungseinrichtung des Abgasnachbehandlungssystems in einer vergrößerten Schnittdarstellung,
- Figuren 3A und 3B: ein erstes nicht von den Ansprüchen gedecktes Beispiel eines Trichterelements der Abgasnachbehandlungseinrichtung,
- Figuren 4A und 4B: ein Ausführungsbeispiel des Trichterelements,
- Figuren 5A und 5B: ein weiteres Ausführungsbeispiel des vorteilhaften Trichterelements und
- Figuren 6A und 6B: ein nicht von den Ansprüchen gedecktes Beispiel des Trichterelements, jeweils in einer Seitenansicht und in einer Draufsicht.

Figur 1 zeigt in einer vereinfachten Schnittdarstellung ein Abgasnachbehandlungssystem 1 für eine Brennkraftmaschine eines Kraftfahrzeugs. Das Abgasnachbehandlungssystem 1 weist ein Abgasrohr 2 auf, das sich an die Brennkraftmaschine anschließt und einen Abgaseinlass 3 aufweist. In dem Abgasrohr 2 ist beispielsweise ein erster Katalysator 4 sowie ein Partikelfilter 5 stromabwärts des Katalysators 4 angeordnet, welche das in das Abgasrohr 2 einströmende Abgas auf bekannte Art und Weise behandeln. Das Abgasrohr 2 geht in einem Abgaszuführkanal 6 für eine Abgasnachbehandlungseinrichtung 7 über, welche im Folgenden genauer beschrieben wird.

Figur 2 zeigt dazu eine vergrößerte Schnittdarstellung der Abgasnachbehandlungseinrichtung 7. Diese weist ein in den Abgaszuführkanal 6 mündendes Mischrohr 8 auf. Ein dem Abgaszuführkanal 6 zugewandter Endabschnitt 9 des Mischrohrs weitet sich in Richtung des Abgaszuführkanals 6 kegelförmig auf. Der Endabschnitt 9 endet dabei an einer ersten Seitenwand 10 des Abgaszuführkanals 6. An einer der Seitenwand 10 gegenüberliegend angeordneten Seitenwand 11 des Abgaszuführkanals 6 ist ein becherförmiges Strömungselement 12 befestigt, das in den Abgaszuführkanal 6 in Richtung des Mischrohrs 8 hineinragt ,sodass es den Abgaszuführkanal 6 vorliegend vollständig von der Seitenwand 11 bis zu der Seitenwand 10 durchdringt. An der Seitenwand 10 ragt dabei das Strömungselement 12 in eine Mündungsöffnung des Endabschnitts 9 in der Seitenwand 10 hinein.

Das Strömungselement 12 weist dabei einen dem Mischrohr 8 zugewandten Endabschnitt 13 auf, der sich in Richtung des Mischrohrs 8 hin verjüngt. Der Endabschnitt 13 erstreckt sich dabei in Längserstreckung des Strömungselements 12 gesehen, beziehungsweise in Axialerstreckung, über mehr als die Hälfte der gesamten Längserstreckung des Strömungselements 12. Eine Mantelwand 14 des Strömungselements 12, welche im Längsschnitt gesehen die Kegelform aufweist, ist geschlossen ausgebildet und endet in einem dem Mischrohr 8 zugewandten Bodenabschnitt 15, der sich im Wesentlichen parallel zu den Seitenwänden 10 und 11 des Abgaszuführkanals 6 erstreckt. In dem Bodenabschnitt 15 ist eine Öffnung 16 mittig ausgebildet. Dieser Öffnung 16 ist ein Trichterelement 17 zugeordnet. Das Trichterelement 17 ist gemäß dem vorliegenden Ausführungsbeispiel insgesamt trichterförmig derart ausgebildet, dass es sich von dem Strömungselement 12 ausgehend in Richtung des Mischrohrs 8 aufweitet, wobei eine Mittelachse des Trichterelements 17 und des Mischrohrs 8, zumindest in dem Endabschnitt 9, miteinander fluchten. Das Trichterelement 17 beziehungsweise seine Mantelwand 19 ragt dabei von dem Strömungselement 12 durch den gesamten kegelförmigen Endabschnitt 9 hindurch bis in das Mischrohr 8 hinein. Damit liegt das Trichterelement 17 insgesamt in dem Endabschnitt 9. Sein maximaler Außenumfang entspricht dabei an seinem freien Ende im Wesentlichen oder nahezu dem Innenumfang des Mischrohrs 8.

Das Trichterelement 17 weist eine Vielzahl von Durchströmungsöffnungen 18 auf, die gleichmäßig in einer Mantelwand 19 des Trichterelements 17 verteilt ausgebildet sind. Aus Übersichtlichkeitsgründen sind vorliegend nur einige der Durchströmungsöffnungen 18 mit einem Bezugszeichen versehen.

Gemäß dem vorliegenden Beispiel ist jeder Durchströmungsöffnung ein Strömungsleitelement 20 zugeordnet, das sich abschnittsweise über die jeweilige Durchströmungsöffnung radial erstreckt, sodass die Strömungsleitelemente 20 eine Strömungsrichtung für durch die Strömungsöffnung 18 strömendes Abgas vorgeben, die in Umfangsrichtung oder zumindest im Wesentlichen in Umfangsrichtung des Trichterelements 17 liegt, sodass eine Drallströmung durch das Trichterelement 17 für das Abgas, das axial in das Mischrohr 8 einströmt, erzeugt wird. Weil sich das Trichterelement 17 bis nahezu an die Innenwand des Mischrohrs 8 heran erstreckt, ist das Abgas gezwungen, durch die Durchströmungsöffnungen 18 beziehungsweise das Trichterelement 17 hindurch zu treten. Durch die Strömungsleitelemente 20 wird gewährleistet, dass das in das Mischrohr 8 eintretende Abgas in einer Drallströmung durch das Mischrohr 8 geführt ist. Hierzu sind die Strömungsleitelemente 20 alle in die gleiche Richtung ausgerichtet.

In dem Strömungselement 12 ist außerdem ein Einspritzventil 21 angeordnet, das durch eine hier nicht dargestellte Fördereinrichtung mit einem Tank verbunden ist, der flüssiges Abgasnachbehandlungsmittel bereitstellt. Durch Betätigen des Einspritzventils 21 wird das flüssige Abgasnachbehandlungsmittel dem Abgasstrom, der in das Mischrohr 8 eindringt, zugemischt. Somit stellt das Mischrohr 8 eine Mischkammer 22 dar. Dabei ist das Einspritzventil 21 an dem Strömungselement 12 derart zentral angeordnet, dass eine Mittelachse eines Spritzkegels des Einspritzventils 21 mit der Mittelachse des Trichterelements 17 fluchtet (Strich-Punkt-Linie in Figur 2). Vorzugsweist ist das Trichterelement 17 derart ausgebildet, dass die dem Mischrohr axial zugewandte Trichteröffnung größer ist als der Spritzkegel des Einspritzventils 21, sodass ein Benetzen des Trichterelements 17 mit dem Abgasnachbehandlungsmittel verhindert ist.

Im Normalbetrieb strömt das Abgas durch den Abgaszuführkanal 6 in Richtung der Abgasnachbehandlungseinrichtung 7 und wird durch das vorteilhafte Strömungsteil 12 in den Endabschnitt 9 des Mischrohrs 8 geleitet. Weil das Strömungsteil 12 bereichsweise in das Mischrohr 8 hineinragt, entsteht ein Ringspalt, durch welchen der Abgasstrom fließt, wodurch dieser gestaucht und beschleunigt wird. Beim Durchtreten der Durchströmungsöffnungen 18 des Trichterelements 17 wird der Abgasstrom in eine Drallbewegung gezwungen und mit dem eingespritzten Abgasnachbehandlungsmittel vermischt.

Das Strömungsteil 12 kann dabei symmetrisch oder asymmetrisch ausgebildet sein, um einen optimalen Abgasstrom zu gewährleisten. Vorzugsweise ist der außenliegende Innenbereich des Strömungsteils 12 derart ausgebildet, dass das Einspritzventil 21 inklusive notwendiger Isolationselemente in der Vertiefung platzfindet. Insbesondere ist das Strömungsteil 12 aus Blech geformt.

Durch das vorteilhafte Strömungselement 12 wird das Abgas dem Trichterelement 17 besonders gleichmäßig zugeführt. Optional kann eine stromaufwärts des Trichterelements 17 angebrachte strömungsvergleichmäßigende Geometrie ergänzt werden, um eine möglichst homogene Zufuhr des Abgases zu dem Trichterelement 17 zu gewährleisten.

Das Trichterelement 17 ist zweckmäßigerweise an dem Strömungsteil 12 befestigt und optional am Mischrohr 8 seitlich beziehungsweise radial abgestützt. Dazu können am Trichterelement 17 endseitig radiale Abstandselemente beziehungsweise Abstandshalter vorhanden sein, die an der Innenseite des Mischrohrs 8 anliegen. Durch die vorteilhafte Drallströmung wird erreicht, dass das eingebrachte Abgasnachbehandlungsmittel gleichmäßig auf die Innenwand des Mischrohrs 8 verteilt wird und von dort größtenteils verdampft. Durch die Drallströmung erhöht sich der thermische Energieeintrag in das Mischrohr 8, welcher zur Verdampfung des Abgasnachbehandlungsmittels weiter verwendbar ist. Je nach Ausführung des Trichterelements 17 kann dieses auch so ausgestaltet sein, dass ein Teil des Abgases durch einen Ringspalt als Bypass-Kanal 23 am Übergang beziehungsweise radial zwischen Trichterelement 17 und Mischrohr 8 vorbeigeführt wird.

Auch im Beispiel von Figur 2 ist ein derartiger Bypass-Kanal 23 radial zwischen dem freien Ende des Trichterelements 17 und dem Mischrohr 8 ausgebildet. Hierdurch wird beispielsweise ein auf das Abgassystem wirkender Staudruck reduziert.

Während in dem vorliegenden Beispiel das Abgas durch das Abgassystem 1 um 180° umgelenkt wird, können auch andere Abgaszuführungen denkbar sein, die beispielsweise eine Umlenkung von nur 90° oder weniger aufweisen.

Figuren 3A und 3B zeigen das Trichterelement 17 gemäß dem ersten Beispiel von Figur 2 in einer Seitenansicht (Figur 3A) und in einer Draufsicht (Figur 3B). Dabei ist ersichtlich, dass die Strömungsleitelemente 20 eine torbogenförmige Kontur aufweisen, um eine optimale Drallströmung zu erzeugen. Die Öffnungen der Strömungsleitelemente 20 sind dabei stets in die gleiche Richtung ausgerichtet, um eine eindeutige Drallströmung zu gewährleisten.

Figuren 4A und 4B zeigen ein Ausführungsbeispiel des Trichterelements 17, in einer Seitenansicht und in einer Draufsicht, wobei sich das Trichterelement 17 gemäß diesem Ausführungsbeispiel von dem vorhergehenden Beispiel dadurch unterscheidet, dass in einem einspritzventilnahen Endbereich, also an dem Ende mit dem kleineren Durchmesser, mehrere Durchströmungsöffnungen 18 strömungsleitelementfrei ausgebildet sind. Dadurch erfolgt die Penetration des Sprays des Einspritzventils 21 in das Mischrohr 8 zunächst unbeeinflusst vom Abgas, zumindest ohne dass ein Drall erzeugt wird. Erst nachdem das Spray bereits ausreichend weit aufgefächert in dem Trichterelement 17 ist, wird durch die in dem darauffolgenden, einspritzventilfernen Abschnitt des Trichterelements 17 durch die Strömungsleitelemente 20 die Drallströmung erzeugt und die Vermischung des Abgasnachbehandlungsmittels mit dem Abgas bewirkt. Durch die vorteilhafte Ausbildung wird außerdem erreicht, dass im dosiernahen Bereich keine gravierenden Rezirkulationsgebiete entstehen, welche ablagerungsbegünstigend hinsichtlich kristalliner Nebenprodukte agieren können.

Figuren 5A und 5B zeigen ein weiteres Ausführungsbeispiel des Trichterelements 17, das sich von dem Ausführungsbeispiel von Figuren 4A und 4B dadurch unterscheidet, dass die Strömungsleitelemente 20 nicht torbogenförmig ausgebildet sind, sondern im Querschnitt und Längsschnitt jeweils eine gerade Kontur aufweisen, also plattenförmig ausgebildet sind. Hierdurch ist eine besonders kostengünstige Realisierung des Trichterelements 17 möglich. Auch bei dem Ausführungsbeispiel von Figur 3A und 3B können die Strömungsleitelemente 20 plattenförmig ausgebildet sein. Dabei sind die Strömungsleitelemente 20 bevorzugt als nach außen gebogene Luftleitzungen der Mantelwand 19 ausgebildet.

Das Beispiel des Trichterelements 17, das in den Figuren 6A und 6B in einer Seitenansicht und einer Draufsicht gezeigt ist, unterscheidet sich von dem vorhergehenden Ausführungsbeispiel und den nicht durch die Ansprüche gedeckten Beispielen, dass der trichterförmige Abschnitt des Trichterelements 17 axial besonders kurz ist. Ansonsten ist das Trichterelement 17 kreiszylinderförmig ausgebildet. In dem kreiszylinderförmigen Abschnitt sind dabei die Durchströmungsöffnungen 18 mit den Strömungsleitelementen 20 angeordnet/ausgebildet. Auch hierdurch wird eine vorteilhafte Vermischung von Abgas und Abgasnachbehandlungsmittel und der Vermeidung von Kristallbildung erreicht.

## Patentansprüche

1. Abgasnachbehandlungseinrichtung (7) zum Eindosieren eines flüssigen Abgasnachbehandlungsmittels in einen Abgasstrom einer Brennkraftmaschine, mit einer Mischkammer (22), in welcher das Abgasnachbehandlungsmittel mit dem Abgasstrom vermischt wird, wobei die Mischkammer (22) ein kreiszylinderförmiges Mischrohr (8) aufweist, das einen trichterförmigen, sich zu einem freien Ende hin den Umfang vergrößernden Endabschnitt (9) aufweist, mit einem sich in Richtung des Mischrohrs (8) zumindest abschnittsweise kegelförmig öffnenden Trichterelement (17), das mehrere Durchströmungsöffnungen (18) in seiner Mantelwand (19) aufweist, und wobei an dem von dem Mischrohr (8) abgewandten Ende des Trichterelements (17) ein Einspritzventil (21) für das Abgasnachbehandlungsmittel angeordnet ist, um das Abgasnachbehandlungsmittel in das Trichterelement (17) hineinzuspritzen, wobei das Trichterelement (17) zumindest im Wesentlichen innerhalb des Endabschnitts (9) koaxial zu dem Endabschnitt liegt, und dass zumindest einigen der Durchströmungsöffnungen (18) jeweils ein sich von der Mantelwand (19) erhebendes Strömungsleitelement (20) zum Erzeugen einer Drallströmung in dem Mischrohr (8) zugeordnet ist, **dadurch gekennzeichnet, dass** die Durchströmungsöffnungen (18) in einem einspritzventilnahen Bereich strömungsleitelementfrei sind.

2. Abgasnachbehandlungseinrichtung nach Anspruch 1, **dadurch gekennzeichnet, dass** allen Durchströmungsöffnungen (18) mit Ausnahme der Durchströmungsöffnungen (18) im einspritzventilnahen Bereich oder allen Durchströmungsöffnungen (18) jeweils ein Strömungsleitelement (20) zugeordnet ist.

3. Abgasnachbehandlungseinrichtung nach einem der vorhergehenden Ansprüche, **dadurch gekennzeichnet, dass** das Trichterelement (17) an einem becherförmigen Strömungselement (12) angeordnet ist, das in einem Abgaszuführkanal (6) liegt, in welchem das freie Ende des Mischrohrs (8) mündet.

4. Abgasnachbehandlungseinrichtung nach Anspruch 3, **dadurch gekennzeichnet, dass** das Strömungselement (12) eine sich in Richtung des Mischrohrs (8) verjüngende und geschlossen ausgebildete Kegelwand (14) aufweist.

5. Abgasnachbehandlungseinrichtung nach einem der Ansprüche 3 und 4, **dadurch gekennzeichnet, dass** das Strömungselement (12) bereichsweise in den Endabschnitt (9) des Mischrohrs (8) hineinragt.

6. Abgasnachbehandlungseinrichtung nach einem der Ansprüche 3 bis 5, **dadurch gekennzeichnet, dass** das Einspritzventil (21) an dem Strömungselement (12) und/oder an dem Trichterelement (17) derart befestigt oder angeordnet ist, dass eine Mittelachse des kegelförmig ausgespritzten Abgasnachbehandlungsmittels und eine durch die Strömungsleitelemente (20) erzeugte Drallachse zumindest im Wesentlichen miteinander fluchten.

7. Abgasnachbehandlungseinrichtung nach einem der vorhergehenden Ansprüche, **dadurch gekennzeichnet, dass** die Strömungsleitelemente (20) derart ausgebildet oder ausgerichtet sind, dass zumindest ein Teil des eingespritzten Abgasnachbehandlungsmittels auf eine Innenwand des Mischrohrs (8) trifft.

8. Abgasnachbehandlungseinrichtung nach einem der vorhergehenden Ansprüche, **dadurch gekennzeichnet, dass** das Trichterelement (17) radial an dem Mischrohr (8) anliegt.

9. Abgasnachbehandlungseinrichtung nach einem der vorhergehenden Ansprüche, **dadurch gekennzeichnet, dass** radial zwischen dem Trichterelement (17) und dem Mischrohr (8) ein insbesondere ringförmiger Bypass-Kanal (23) für das Abgas vorhanden ist.

10. Abgasnachbehandlungseinrichtung nach einem der vorhergehenden Ansprüche, **dadurch gekennzeichnet, dass** sich das Trichterelement (17) entlang seiner gesamten Längserstreckung trichterförmig öffnet.

11. Abgasnachbehandlungseinrichtung nach einem der Ansprüche 1 bis 9, **dadurch gekennzeichnet, dass** sich das Trichterelement (17) nur in einem Endbereich trichterförmig öffnet, und dass die Durchströmungsöffnungen (18) nur in einem zylinderförmigen Bereich des Trichterelements (17) ausgebildet sind.

12. Abgasnachbehandlungseinrichtung nach einem der vorhergehenden Ansprüche, **dadurch gekennzeichnet, dass** sich der Abgaszuführkanal (6) quer, insbesondere senkrecht zu der Mittelachse des Mischrohrs (8) erstreckt.

13. Abgasnachbehandlungseinrichtung nach einem der vorhergehenden Ansprüche, **dadurch gekennzeichnet, dass** der Abgaszuführkanal (6) eine Abgasumlenkung in das Mischrohr (8) von 180° oder weniger bewirkt.

14. Abgasnachbehandlungssystem (1) zum Reduzieren von Schadstoffemissionen im Abgas einer Brennkraftmaschine eines Kraftfahrzeugs, mit einer Abgasnachbehandlungseinrichtung (7) nach einem der Ansprüche 1 bis 13.

## Claims

1. Exhaust-gas aftertreatment device (7) for the dosed injection of a liquid exhaust-gas aftertreatment agent into an exhaust-gas stream of an internal combustion engine, having a mixing chamber (22) in which the exhaust-gas aftertreatment agent is mixed with the exhaust-gas stream, wherein the mixing chamber (22) has a circular cylindrical mixing pipe (8) which has a funnel-shaped end section (9) which increases in circumference toward a free end, with a funnel element (17) which opens conically at least in certain sections in the direction of the mixing pipe (8) and which has multiple throughflow openings (18) in its shell wall (19), and wherein, on that end of the funnel element (17) which is averted from the mixing pipe (8), there is arranged an injection valve (21) for the exhaust-gas aftertreatment agent for the purposes of injecting the exhaust-gas aftertreatment agent into the funnel element (17), wherein the funnel element (17) is situated at least substantially within the end section (9) and coaxially with respect to the end section, and that at least some of the throughflow openings (18) are assigned a respective flow-guiding element (20), which is elevated from the shell wall (19), for generating a swirling flow in the mixing pipe (8), **characterized in that** the throughflow openings (18) in a region close to the injection valve have no flow-guiding element.

2. Exhaust-gas aftertreatment device according to Claim 1, **characterized in that** all throughflow openings (18) with the exception of the throughflow openings (18) in the region close to the injection valve, or all throughflow openings (18), are assigned a respective flow-guiding element (20).

3. Exhaust-gas aftertreatment device according to any one of the preceding claims, **characterized in that** the funnel element (17) is arranged on a cup-shaped flow element (12) which is situated in an exhaust-gas feed channel (6) in which the free end of the mixing pipe (8) opens out.

4. Exhaust-gas aftertreatment device according to Claim 3, **characterized in that** the flow element (12) has a conical wall (14) which narrows in the direction of the mixing pipe (8) and which is of closed form.

5. Exhaust-gas aftertreatment device according to either of Claims 3 and 4, **characterized in that** the flow element (12) projects in certain regions into the end section (9) of the mixing pipe (8).

6. Exhaust-gas aftertreatment device according to any one of Claims 3 to 5, **characterized in that** the injection valve (21) is fastened or arranged on the flow element (12) and/or on the funnel element (17) such that a central axis of the conically discharged exhaust-gas aftertreatment agent and a swirl axis generated by the flow-guiding elements (20) are at least substantially aligned with one another.

7. Exhaust-gas aftertreatment device according to any one of the preceding claims, **characterized in that** the flow-guiding elements (20) are configured or oriented such that at least a proportion of the injected exhaust-gas aftertreatment agent impinges on an inner wall of the mixing pipe (8).

8. Exhaust-gas aftertreatment device according to any one of the preceding claims, **characterized in that** the funnel element (17) lies radially against the mixing pipe (8) .

9. Exhaust-gas aftertreatment device according to any one of the preceding claims, **characterized in that** an in particular ring-shaped bypass channel (23) for the exhaust gas is present radially between the funnel element (17) and the mixing pipe (8).

10. Exhaust-gas aftertreatment device according to any one of the preceding claims, **characterized in that** the funnel element (17) opens in a funnel shape along its entire longitudinal extent.

11. Exhaust-gas aftertreatment device according to any one of Claims 1 to 9, **characterized in that** the funnel element (17) opens in a funnel-shaped only in an end region, and **in that** the throughflow openings (18) are formed only in a cylindrical region of the funnel element (17) .

12. Exhaust-gas aftertreatment device according to any one of the preceding claims, **characterized in that** the exhaust-gas feed channel (6) extends transversely, in particular perpendicularly, with respect to the central axis of the mixing pipe (8).

13. Exhaust-gas aftertreatment device according to any one of the preceding claims, **characterized in that** the exhaust-gas feed channel (6) causes a diversion of exhaust gas into the mixing pipe (8) through 180° or less.

14. Exhaust-gas aftertreatment system (1) for reducing pollutant emissions in the exhaust gas of an internal combustion engine of a motor vehicle, having an exhaust-gas treatment device (7) according to any one of Claims 1 to 13.

## Revendications

1. Dispositif de retraitement de gaz d'échappement (7) permettant l'introduction dosée d'un agent liquide de retraitement de gaz d'échappement dans un flux de gaz d'échappement d'un moteur à combustion interne, comportant une chambre de mélange (22) dans laquelle l'agent de retraitement de gaz d'échappement est mélangé au flux de gaz d'échappement, la chambre de mélange (22) présentant un tube de mélange (8) de forme cylindrique circulaire qui présente une partie d'extrémité (9) en forme d'entonnoir agrandissant la circonférence en direction d'une extrémité libre, comportant un élément entonnoir (17) s'ouvrant en forme de cône au moins dans certaines parties en direction du tube de mélange (8), lequel élément entonnoir présente plusieurs ouvertures d'écoulement (18) dans sa paroi d'enveloppe (19), et une soupape d'injection (21) pour l'agent de retraitement de gaz d'échappement étant disposée à l'extrémité de l'élément entonnoir (17) opposée au tube de mélange (8), afin d'injecter l'agent de retraitement de gaz d'échappement dans l'élément entonnoir (17), l'élément entonnoir (17) se situant au moins sensiblement à l'intérieur de la partie d'extrémité (9) de manière coaxiale à la partie d'extrémité, et en ce qu'un élément de guidage d'écoulement (20) s'élevant à partir de la paroi d'enveloppe (19) et servant à produire un écoulement turbulent dans le tube de mélange (8) est respectivement associé à au moins certaine des ouvertures d'écoulement (18), **caractérisé en ce que** les ouvertures d'écoulement (18) sont dépourvues d'élément de guidage d'écoulement dans une région proche de la soupape d'injection.

2. Dispositif de retraitement de gaz d'échappement selon la revendication 1, **caractérisé en ce qu'**un élément de guidage d'écoulement (20) est associé respectivement à toutes les ouvertures d'écoulement (18) sauf les ouvertures d'écoulement (18) dans la région proche de la soupape d'injection ou à toutes les ouvertures d'écoulement (18).

3. Dispositif de retraitement de gaz d'échappement selon l'une des revendications précédentes, **caractérisé en ce que** l'élément entonnoir (17) est disposé sur un élément d'écoulement (12) en forme de coupe, lequel élément d'écoulement se situe dans un canal d'amenée de gaz d'échappement (6) dans lequel débouche l'extrémité libre du tube de mélange (8).

4. Dispositif de retraitement de gaz d'échappement selon la revendication 3, **caractérisé en ce que** l'élément d'écoulement (12) présente une paroi conique (14) se rétrécissant en direction du tube de mélange (8) et réalisée de manière fermée.

5. Dispositif de retraitement de gaz d'échappement selon l'une des revendications 3 et 4, **caractérisé en ce que** l'élément d'écoulement (12) pénètre dans certaines régions dans la partie d'extrémité (9) du tube de mélange (8) .

6. Dispositif de retraitement de gaz d'échappement selon l'une des revendications 3 à 5, **caractérisé en ce que** la soupape d'injection (21) est fixée et/ou disposée sur l'élément d'écoulement (12) et/ou sur l'élément entonnoir (17) de telle sorte qu'un axe médian de l'agent de retraitement de gaz d'échappement projeté en forme de cône et un axe de turbulence produit par les éléments de guidage d'écoulement (20) soient alignés au moins sensiblement l'un avec l'autre.

7. Dispositif de retraitement de gaz d'échappement selon l'une des revendications précédentes, **caractérisé en ce que** les éléments de guidage d'écoulement (20) sont réalisés ou orientés de telle sorte qu'au moins une partie de l'agent de retraitement de gaz d'échappement injecté frappe une paroi intérieure du tube de mélange (8) .

8. Dispositif de retraitement de gaz d'échappement selon l'une des revendications précédentes, **caractérisé en ce que** l'élément entonnoir (17) s'appuie radialement contre le tube de mélange (8).

9. Dispositif de retraitement de gaz d'échappement selon l'une des revendications précédentes, **caractérisé en ce qu'**un canal de dérivation (23) en particulier annulaire pour le gaz d'échappement est présent radialement entre l'élément entonnoir (17) et le tube de mélange (8).

10. Dispositif de retraitement de gaz d'échappement selon l'une des revendications précédentes, **caractérisé en ce que** l'élément entonnoir (17) s'ouvre en forme d'entonnoir le long de toute son étendue longitudinale.

11. Dispositif de retraitement de gaz d'échappement selon l'une des revendications 1 à 9, **caractérisé en ce que** l'élément entonnoir (17) s'ouvre en forme d'entonnoir seulement dans une région d'extrémité, et **en ce que** les ouvertures d'écoulement (18) ne sont réalisées que dans une région cylindrique de l'élément entonnoir (17).

12. Dispositif de retraitement de gaz d'échappement selon l'une des revendications précédentes, **caractérisé en ce que** le canal d'amenée de gaz d'échappement (6) s'étend transversalement, en particulier perpendiculairement à l'axe médian du tube de mélange (8) .

13. Dispositif de retraitement de gaz d'échappement selon l'une des revendications précédentes, **caractérisé en ce que** le canal d'amenée de gaz d'échappement (6) provoque une déviation de gaz d'échappement de 180° ou moins dans le tube de mélange (8).

14. Système de retraitement de gaz d'échappement (1) permettant de réduire les émissions de substances nocives dans le gaz d'échappement d'un moteur à combustion interne d'un véhicule automobile, comportant un dispositif de retraitement de gaz d'échappement (7) selon l'une des revendications 1 à 13.
